# EUROPÄISCHE PATENTSCHRIFT

(11) **EP 1 564 361 B1**
(45) Veröffentlichungstag und Bekanntmachung des Hinweises auf die Patenterteilung: **24.09.2008**
(21) Anmeldenummer: 04030536.9
(22) Anmeldetag: 23.12.2004
(51) Int. Cl.: E06B 3/66, E04B 2/72, E06B 3/64

(54) **Glaswand**
Glass wall
Paroi vitrée

(30) Priorität: 10.02.2004 DE 102004006327
(43) Veröffentlichungstag der Anmeldung: 17.08.2005
(73) Patentinhaber: PROMAT GmbH, 40878 Ratingen (DE); Holzbau Schmid GmbH & Co. KG, 73099 Adelberg (DE)
(72) Erfinder: Wiedemann, Günter, Dr., 40629 Düsseldorf (DE); Schmid, Claus, 73099 Adelberg (DE)
(74) Vertreter: Stenger, Watzke & Ring

(56) Entgegenhaltungen:
- EP-A- 1 561 894
- WO-A-84/01798
- BE-A3- 1 012 820
- DE-A1- 1 683 341
- DE-A1- 3 520 973
- DE-U1- 29 620 643
- GB-A- 2 312 451

## Beschreibung

Die Erfindung betrifft eine Glaswand aus mindestens zwei Mehrfachglasscheiben mit den Merkmalen nach dem Oberbegriff des Anspruchs 1.

Derartige Glaswände, die sowohl als Festverglasungen als auch mit Türen ausgeführt werden, sind in verschiedensten Ausführungen bekannt. Sie besitzen üblicherweise aus senkrechten Pfosten und waagerechten Riegeln bestehende Rahmen, welche die Glasscheiben, auch Mehrfachglasscheiben aufnehmen. Für die Halterung der Scheiben in den Rahmen gibt es unterschiedliche Ausführungen, die von der Art der Rahmen und dem Einsatzzweck abhängig sind.

Aus der DE-A1-35 20 973 ist beispielsweise eine Glaswand in Form einer Isolierglasscheibe bekannt, welche aus wenigstens zwei Mehrfachglasscheiben gebildet ist. Die Mehrfachglasscheiben bestehen ihrerseits aus zwei im Abstand parallel zueinander angeordneten Glastafeln, wobei die Glastafeln durch einen Stabilisierungsstreifen oder einen Abstandshalter in Form eines Abschlußkörpers im Abstand zueinander gehalten sind. Aus der BE-A3-1 012 820 ist des weiteren ein modulares Bausystem auf der Basis von Kunststoffelementen einerseits und Flachglas aus Flachglaselementen andererseits bekannt. Eine mit diesem Bausystem errichtete Glaswand besteht aus mindestens zwei Mehrfachglasscheiben, die jeweils aus mindestens zwei im Abstand parallel zueinander angeordneten Glasplatten gebildet ist. Dabei werden die Glasplatten von vertikalen und horizontalen Profilen aus Kunststoff gehalten.

Der Erfindung liegt die **Aufgabe** zugrunde, eine Glaswand der eingangs beschriebenen Art zu schaffen, die vorzugsweise als raumhohe Trennwand ausgebildet ist und deren die Mehrfachglasscheiben haltende Tragkonstruktion optisch in den Hintergrund tritt, so daß im wesentlichen die Glasscheiben sichtbar sind.

Zur **Lösung** dieser Aufgabenstellung wird mit der Erfindung eine Glaswand mit den Merkmalen nach Anspruch 1 vorgeschlagen.

Die Glaswand besteht aus waagerecht verlaufenden Halteprofilen, vorzugsweise aus Holz, und aus mindestens zwei Mehrfachglasscheiben, deren Einfachglasscheiben unter Bildung einer kleinen Fuge aneinander stoßen. In dieser Fuge ist ein senkrecht verlaufendes Schwert aus Glas als Abstandshalter zwischen den Einfachglasscheiben angeordnet, das durch eine Dichtung, vorzugsweise transparentem Silikon abgedichtet gehalten wird. Die Glaswand besteht demgemäß optisch im wesentlichen aus Glas und ermöglicht optisch eine fast ungehinderte Transparenz.

Die Wirkung der Glaswand wird erfindungsgemäß dadurch verbessert, daß die beiden äußeren Einfachglasscheiben flächenbündig mit den Halteprofilen angeordnet sind. Es ergibt sich somit kein Versatz zwischen den Halteprofilen und den Oberflächen der äußeren Glasscheiben, wodurch die Optik der Glaswand gesteigert wird.

Gemäß einem weiteren Merkmal der Erfindung sind die beiden äußeren Einfachglasscheiben der Mehrfachglasscheiben am Halteprofil durch mindestens eine Halteleiste seitlich fixiert. Erfindungsgemäß kann die Halteleiste entweder an das Halteprofil einstückig angeformt sein oder als separates Bauteil an dem Halteprofil befestigt werden. Wenn erfindungsgemäß als Halteleiste ein eloxiertes Aluminiumprofil verwendet wird, treten die Halteleisten optisch in den Hintergrund, da sie lediglich als Reflexion wahrgenommen werden.

Um eine kondensationsdichte Konstruktion zu schaffen, wird mit der Erfindung weiterhin vorgeschlagen, das Halteprofil mit mindestens einem Hohlprofil zu versehen, dessen mit dem Zwischenraum zwischen den Einfachglasscheiben in Verbindung stehender Hohlraum Trockenmittel enthält. Erfindungsgemäß wird für das das Trockenmittel enthaltende Hohlprofil ein verzinktes Stahlprofil verwendet, so daß eine Korrosion dieses Profiles ausgeschlossen wird.

Bei einer bevorzugten Ausführungsform der erfindungsgemäßen Glaswand ist jede äußere Einfachglasscheibe durch eine aus eloxiertem Aluminiumprofil bestehende Halteleiste seitlich fixiert, die jeweils ein das Trockenmittel enthaltendes Hohlprofil bis auf einen Spalt für die Verbindung des Hohlraumes mit dem Zwischenraum zwischen den Einfachglasscheiben abdeckt. Hierdurch ergibt sich eine Glaswandkonstruktion, deren zwischen den Einfachglasscheiben liegender Teil der Halteprofile konstruktiv einfach mit günstiger Optik gestaltet ist, was erfindungsgemäß dadurch verbessert werden kann, daß zwischen den beiden Halteleisten eine Blendleiste, vorzugsweise aus eloxiertem Aluminium, angeordnet wird.

Um die erfindungsgemäße Glaswand als Brandschutzwand ausbilden, wird gemäß einem weiteren Merkmal der Erfindung vorgeschlagen, zwischen den außenliegenden Einfachglasscheiben mit Abstand jeweils eine Brandschutzglasscheibe anzuordnen. Die erfindungsgemäße Glaswand kann somit trotz ihrer guten Optik nicht nur als Raumtrennwand ohne Brandschutzanforderung, sondern auch für die Verwendung als Brandschutzverglasung ausgebildet werden.

Durch die Anordnung der Brandschutzglasscheibe zwischen den Einfachglasscheiben ergibt sich bei einer Brandbeaufschlagung, die von einer Seite her erfolgt, ein erheblich besserer Brandschutz mit einem kontrollierten Spannungsabbau, da die Einfachglasscheibe zuerst eine thermische Abtrennung der Brandschutzglasscheibe bewirkt. Außerdem wird mit der 3-fach-Verglasung und den zwei Zwischenräumen zwischen den Scheiben die Schalldämmwirkung und auch die Einbruchsicherheit erhöht.

Auch bei der Ausbildung als Brandschutzverglasung sind die Brandschutzglasscheiben an den senkrechten Fugen im Abstand zu den äußeren Einfachglasscheiben durch je ein Glasschwert gehalten, das durch eine Dichtung sowohl gegenüber der benachbarten Brandschutzglasscheibe als auch gegenüber den Glasschwertern abgedichtet ist. An den Halteprofilen wird die Brandschutzglasscheibe vorzugsweise durch in Nuten des jeweiligen Halteprofiles eingebrachte Glashalteleisten unter Zwischenfügen einer Dichtung gehalten. Die Dichtungen bestehen auch in diesem Fall vorzugsweise aus transparentem Silikon.

Die erfindungsgemäße Glaswand kann nicht nur als Festverglasung ausgeführt werden, sondern auch mit Türen versehen sein. Erfindungsgemäß wird deshalb vorgeschlagen, mindestens eine der Mehrfachglasscheiben durch eine sich über mindestens einen Teil der Höhe erstreckende Tür zu ersetzen, die in einem aus zwei senkrechten und einem waagerechten Rahmenteil bestehenden Blendrahmen verschwenkbar gelagert ist und einen Flügelrahmen aufweist, dessen Flügelrahmenteile ebenso wie die Rahmenteile des Blendrahmens entsprechend den waagerechten Halteprofilen der Glaswand ausgebildet sind.

Eine derartige Ausgestaltung der Türen und deren Blendrahmen fügt sich in ihrer Gestaltung einheitlich in die technische Ausführung der Glaswand ein, wobei die Bauteile für die Türkonstruktion den Bauteilen für die Glaswandkonstruktion in der Festverglasung entsprechen. Insgesamt ergibt sich eine Konstruktion der erfindungsgemäßen Glaswand, die mit schmalen Rahmenteilen für die Halteprofile bzw. die Türkonstruktion auskommt und einen neuartigen Gesamteindruck bewirkt, der im wesentlichen von Glasflächen bestimmt ist, auch wenn die Glaswand als Brandschutzverglasung ausgeführt ist.

Auf der Zeichnung sind zwei Ausführungsbeispiele der erfindungsgemäßen Glaswand dargestellt, und zwar zeigen:
- Fig. 1: einen Ausschnitt aus einer als Raumtrennwand ausgebildeten Glaswand;
- Fig. 2: einen waagerechten Schnitt gemäß der Schnittlinie II-II in Fig. 1;
- Fig. 3: einen senkrechten Schnitt gemäß der Schnittlinie III-III in Fig. 1;
- Fig. 4: einen waagerechten Schnitt durch den Türbereich gemäß der Schnittlinie IV-IV in Fig. 1;
- Fig. 5: einen waagerechten Schnitt durch den bandseitigen Türbereich gemäß der Schnittlinie V-V in Fig. 1;
- Fig. 6: eine Detailansicht in vergrößerter Darstellung des oberen und unteren linken Eckbereiches der Tür in Fig. 1;
- Fig. 7: einen waagerechten Schnitt gemäß der Schnittlinie VII-VII in Fig. 6;
- Fig. 8: einen Ausschnitt aus einer als Brandschutzverglasung ausgeführten Glaswand;
- Fig. 9: einen waagerechten Schnitt gemäß der Schnittlinie IX-IX in Fig. 8;
- Fig. 10: einen senkrechten Schnitt durch die Glaswand gemäß der Schnittlinie X-X in Fig. 8;
- Fig. 11: einen waagerechten Schnitt durch den Türbereich gemäß der Schnittlinie XI-XI in Fig. 8;
- Fig. 12: einen waagerechten Schnitt durch den bandseitigen Türbereich gemäß der Schnittlinie XII-XII in Fig. 8;
- Fig. 13: eine Detailansicht in vergrößerter Darstellung durch die obere und untere linke Ecke der Tür in Fig. 8 und
- Fig. 14: einen waagerechten Schnitt gemäß der Schnittlinie XIV-XIV in Fig. 13.

Die beiden Ausführungsbeispiele nach den Fign. 1 bis 7 bzw. 8 bis 14 zeigen eine raumhohe Glaswand, die als Raumtrennwand ausgeführt und beim ersten Ausführungsbeispiel mit normaler Verglasung und beim zweiten Ausführungsbeispiel mit einer Brandschutzverglasung versehen ist. In beiden Fällen ist eine Tür in die Glaswand eingebaut. Die Ausbildung als Festverglasung ohne Türen läßt sich jedoch der Zeichnung ebenfalls entnehmen.

Bei beiden in den Fign. 1 und 8 dargestellten Ausführungsformen werden am Boden bzw. an der Decke befestigte Halteprofile 1 verwendet, um die aus mehreren Mehrfachglasscheiben 2 bestehenden Glaselemente zu halten. Jede Mehrfachglasscheibe 2 besteht jeweils aus mindestens zwei im Abstand parallel zueinander angeordneten Einfachglasscheiben 2a und 2b, die durch das Halteprofil 1 gehalten sind.

Beim ersten Ausführungsbeispiel sind gemäß Fig. 3 die Halteprofile 1, die vorzugsweise aus Holz bestehen aber auch aus Kunststoff oder Metall hergestellt sein können, mit Halteleisten 5 versehen, die bei beiden Ausführungsbeispielen durch Schrauben 5a am Halteprofil 1 befestigt sind. Die Befestigung erfolgt derart, daß die Halteleisten 5 eine solche seitliche Anlage der Einfachglasscheiben 2a und 2b ergeben, daß die äußere Oberfläche der Einfachglasscheiben 2a und 2b flächenbündig mit der Außenfläche der Halteprofile 1 verläuft, wie insbesondere die Fig. 3 zeigt. Als Abstandshalter zwischen den Einfachglasscheiben 2a und 2b sind senkrecht verlaufende Glasschwerter 3 verwendet (siehe Fig. 7). Die Befestigung der Einfachglasscheiben 2a und 2b erfolgt durch Verklebung mit Dichtmaterial. Dieses Material, vorzugsweise transparentes Silikon, ergibt eine Dichtung 4, die eine elastische und abgedichtete Halterung sowohl gegenüber der jeweils benachbarten Einzelglasscheibe 2a bzw. 2b als auch dem Glasschwert 3 ergibt, wie ebenfalls aus Fig. 7 hervorgeht.

Den Fign. 3 und 7 ist weiterhin zu entnehmen, daß Hohlprofile 6 in das Halteprofil 1 eingelassen sind, deren Hohlraum ein Trockenmittel enthält. Das Innere des Hohlprofils 6, das im wesentlichen durch die Halteleisten 5 abgedeckt ist, steht über einen Spalt 8 mit dem Zwischenraum 7 zwischen den Einfachglasscheiben 2a und 2b in Verbindung. Auf diese Weise wird eine kondensationsdichte Konstruktion bewirkt. Zwischen den Halteleisten 5 ist schließlich eine Blendleiste 9 angeordnet. Die Halteleisten 5 und die Blendleiste 9 sind aus eloxiertem Aluminium hergestellt, so daß sie optisch in den Hintergrund treten, da sie ausschließlich Reflexionen hervorrufen.

Die Optik der Glaswand wird somit durch die flächenbündig in den schmalen Halteprofilen 1 gehaltenen Mehrfachglasscheiben 2 bestimmt, da auch die als Abstandshalter dienenden Glasschwerter 3 ebenso wie die Halteleisten 5 und die Blendleiste 9 optisch zurücktreten und die für das Nichtentstehen von Kondensat verantwortlichen Hohlprofile 6 durch die eloxierten Halteleisten 5 abgedeckt sind.

Die Fign. 4 bis 6 zeigen Details der in die Glaswand eingebauten Tür, die beim Ausführungsbeispiel sich nur über einen Teil der Höhe einer Mehrfachglasscheibe 2 erstreckt.

Die Tür 13 ist in einem Blendrahmen 14 verschwenkbar gelagert, der aus zwei senkrechten Rahmenteilen 14a und einem waagerechten Rahmenteil 14b besteht. Die hierfür verwendeten Profile sind - wie die Zeichnung zeigt - entsprechend den Halteprofilen 1 ausgebildet. Sie besitzen demgemäß durch Schrauben 5a befestigte Halteleisten 5, mit deren Hilfe die Einfachglasscheiben 2a und 2b flächenbündig an den Rahmenteilen 14a bzw. 14b mit Hilfe einer Dichtung 4 aus transparentem Silikon befestigt werden. Abgedeckt durch die Halteleisten 5 sind Hohlprofile 6 in die Rahmenteile 14a und 14b eingelassen. Der Hohlraum dieser Hohlprofile 6 steht über einen Spalt 8 mit dem Zwischenraum 7 zwischen den Einfachglasscheiben 2a und 2b in Verbindung. Das in den Hohlprofilen 6 enthaltene Trockenmittel sorgt somit für die Vermeidung von jeglicher Kondensation. Schließlich ist zwischen den Halteleisten 5 wie bei den Halteprofilen 1 eine Blendleiste 9 angeordnet.

In entsprechender Weise ist gemäß den Fign. 4 und 5 auch die Tür 13 ausgeführt, deren Flügelrahmen 15 gemäß Fig. 1 mittels zweier Türbänder 16 verschwenkbar am Blendrahmen 14 angeordnet ist. Weiterhin ist in Fig. 1 ein Türdrücker 17 und ein Türschließer 18 zu erkennen.

Das zweite Ausführungsbeispiel zeigt unter Verwendung entsprechender Bauteile die Ausbildung der Glaswand mit einer Brandschutzverglasung. Zu diesem Zweck ist an den Halteprofilen 1 und an den entsprechend ausgebildeten Profilen des Blendrahmens 14 bzw. Flügelrahmens 15 der Tür 13 mittig zwischen den außenliegenden Einfachglasscheiben 2a und 2b eine Brandschutzglasscheibe 2c angeordnet, wie insbesondere die Fign. 9, 10 und 14 zeigen.

Diese Brandschutzglasscheibe 2c wird durch Glasschwerter 3a und 3b im Abstand zu den Einfachglasscheiben 2a und 2b gehalten. Die Festlegung dieser Scheiben erfolgt wiederum durch eine Dichtung 4 aus transparentem Silikon. Zwischen benachbarten Brandschutzglasscheiben 2c und den Glasschwertern 3a und 3b ist eine Dichtung 12 (Fig. 9 und 14) angeordnet, welche die Abdichtung und Festlegung der Brandschutzglasscheiben 2c gegeneinander und gegen die Glasschwerter 3a und 3b bewirkt und die wiederum aus transparentem Silikon hergestellt ist.

Die Befestigung der Brandschutzglasscheibe 2c an den Halteprofilen 1 und an den Profilen des Blendrahmens 14 und Türrahmens 15 der Tür 13 geschieht mittels bandförmigen Glashalteleisten 10, vorzugsweise aus nichtrostendem Stahl, die in Nuten 1a der Profile eingesetzt sind. Diese Glashalteleisten 10 verlaufen in einem Abstand voneinander, der größer als die Dicke der Brandschutzglasscheibe 2c ist. Durch Einfügen einer Dichtung 11 aus elastischem Material, wiederum vorzugsweise aus transparentem Silikon, wird die Brandschutzglasscheibe 2c über die Glashalteleisten 10 an den Profilen, insbesondere den Halteprofilen 1 festgelegt.

Die Fign. 11 bis 13 zeigen Details der Festlegung dieser Brandschutzglasscheibe 2c an den Profilen des Blendrahmens 14 bzw. Flügelrahmens 15. Die Ausgestaltung dieser Rahmen entspricht der der Halteprofile 1.

### Bezugszeichenliste

- 1: Halteprofil
- 1a: Nut
- 2: Mehrfachglasscheibe
- 2a: Einfachglasscheibe
- 2b: Einfachglasscheibe
- 2c: Brandschutzglasscheibe
- 3: Glasschwert
- 3a: Glasschwert
- 3b: Glasschwert
- 4: Dichtung
- 5: Halteleiste
- 5a: Schraube
- 6: Hohlprofil
- 7: Zwischenraum
- 8: Spalt
- 9: Blendleiste
- 10: Glashalteleiste
- 11: Dichtung
- 12: Dichtung
- 13: Tür
- 14: Blendrahmen
- 14a: Rahmenteil
- 14b: Rahmenteil
- 15: Flügelrahmen
- 16: Türband
- 17: Türdrücker
- 18: Türschließer

## Patentansprüche

1. Glaswand aus mindestens zwei Mehrfachglasscheiben (2), die jeweils aus mindestens zwei im Abstand parallel zueinander angeordneten Einfachglasscheiben (2a, 2b) bestehen und in waagerecht verlaufenden Halteprofilen (1), vorzugsweise aus Holz, gehalten sind, wobei als Abstandshalter zwischen den Einfachglasscheiben (2a, 2b) senkrecht verlaufende Glasschwerter (3, 3a, 3b) angeordnet sind, die durch eine Dichtung (4) sowohl gegenüber der jeweils benachbarten Einfachglasscheibe (2a, 2b) als auch gegenüber dem Glasschwert (3, 3a, 3b) abgedichtet gehalten sind,
**dadurch gekennzeichnet, daß**
die beiden äußeren Einfachglasscheiben (2a, 2b) flächenbündig mit den Halteprofilen (1) angeordnet sind.

2. Glaswand nach Anspruch 1, **dadurch gekennzeichnet, daß** ein vorzugsweise transparentes Silikon als Dichtung (4) verwendet wird.

3. Glaswand nach mindestens einem der Ansprüche 1 und 2, **dadurch gekennzeichnet, daß** die beiden äußeren Einfachglasscheiben (2a, 2b) am Halteprofil (1) durch mindestens eine Halteleiste (5) seitlich fixiert sind.

4. Glaswand nach Anspruch 3, **dadurch gekennzeichnet, daß** die Halteleiste (5) an das Halteprofil (1) einstückig angeformt ist.

5. Glaswand nach Anspruch 3, **dadurch gekennzeichnet, daß** die Halteleiste (5) als separates Bauteil an dem Halteprofil (1) befestigt ist.

6. Glaswand nach Anspruch 5, **dadurch gekennzeichnet, daß** als Halteleiste (5) ein eloxiertes Aluminiumprofil verwendet wird.

7. Glaswand nach mindestens einem der Ansprüche 1 bis 6, **dadurch gekennzeichnet, daß** das Halteprofil (1) mit mindestens einem Hohlprofil (6) versehen ist, dessen mit dem Zwischenraum (7) zwischen den Einfachglasscheiben (2a, 2b) in Verbindung stehender Hohlraum Trockenmittel enthält.

8. Glaswand nach Anspruch 7, **dadurch gekennzeichnet, daß** das Trockenmittel enthaltende Hohlprofil (6) ein verzinktes Stahlprofil ist.

9. Glaswand nach mindestens einem der Ansprüche 6 bis 8, **dadurch gekennzeichnet, daß** jede äußere Einfachglasscheibe (2a, 2b) durch eine aus eloxiertem Aluminium bestehende Halteleiste (5) seitlich fixiert ist, die jeweils ein das Trockenmittel enthaltendes Hohlprofil (6) bis auf einen Spalt (8) für die Verbindung des Hohlraumes mit dem Zwischenraum (7) zwischen den Einfachglasscheiben (2a, 2b) abdeckt.

10. Glaswand nach Anspruch 9, **dadurch gekennzeichnet, daß** zwischen den beiden Halteleisten (5) eine Blendleiste (9), vorzugsweise ebenfalls aus eloxiertem Aluminium, angeordnet ist.

11. Glaswand nach mindestens einem der Ansprüche 1 bis 9, **dadurch gekennzeichnet, daß** zwischen den außenliegenden Einfachglasscheiben (2a, 2b) mit Abstand jeweils eine Brandschutzglasscheibe (2c) angeordnet ist.

12. Glaswand nach Anspruch 11, **dadurch gekennzeichnet, daß** die Brandschutzglasscheiben (2c) an den senkrechten Fugen im Abstand zu den äußeren Einfachglasscheiben (2a, 2b) durch je ein Glasschwert (3a, 3b) gehalten sind, das durch eine Dichtung (12) sowohl gegenüber der benachbarten Brandschutzglasscheibe (2c) als auch gegenüber den Glasschwertem (3a, 3b) abgedichtet ist.

13. Glaswand nach den Ansprüchen 11 und 12, **dadurch gekennzeichnet, daß** die Brandschutzglasscheibe (2c) an den Halteprofilen (1) durch in Nuten (1a) des jeweiligen Halteprofiles (1) eingesetzte Glashalteleisten (10) unter Zwischenfügen einer Dichtung (11) gehalten ist.

14. Glaswand nach Anspruch 12 oder 13, **dadurch gekennzeichnet, daß** die Dichtung (11, 12) aus transparentem Silikon besteht.

15. Glaswand nach mindestens einem der Ansprüche 1 bis 14, **dadurch gekennzeichnet, daß** mindestens eine der Mehrfachglasscheiben (2) durch eine sich über mindestens einen Teil der Höhe erstreckende Tür (13) ersetzt ist, die in einem aus zwei senkrechten und einem waagerechten Rahmenteil (14a, 14b) bestehenden Blendrahmen (14) verschwenkbar gelagert ist und einen Flügelrahmen (15) aufweist, dessen Flügelrahmenteile ebenso wie die Rahmenteile (14a, 14b) des Rahmens (14) entsprechend den waagerechten Halteprofilen (1) ausgebildet sind.

## Claims

1. Glass wall comprising at least two multiple glazing panes (2) which each comprise at least two single glazing panes (2a, 2b) spaced apart and parallel to one another and retained in horizontally extending retaining sections (1), preferably made from wood, wherein vertically extending glass fins (3, 3a, 3b) are disposed as spacers between the single glazing panes (2a, 2b) and are retained so that they are sealed by a seal (4) both relative to the respective adjacent single glazing pane (2a, 2b) and also relative to the glass fin (3, 3a, 3b), **characterised in that** the two outer single glazing panes (2a, 2b) are disposed so that their surfaces are flush with the retaining sections (1).

2. Glass wall as claimed in Claim 1, **characterised in that** a preferably transparent silicone is used as a seal (4).

3. Glass wall as claimed in at least one of Claims 1 and 2, **characterised in that** the two outer single glazing panes (2a, 2b) are laterally fixed on the retaining section (1) by at least one retaining strip (5).

4. Glass wall as claimed in Claim 3, **characterised in that** the retaining strip (5) is integrally moulded onto the retaining section (1).

5. Glass wall as claimed in Claim 3, **characterised in that** the retaining strip (5) is fixed as a separate component on the retaining section (1).

6. Glass wall as claimed in Claim 5, **characterised in that** an anodised aluminium section is used as retaining strip (5).

7. Glass wall as claimed in at least one of Claims 1 to 6, **characterised in that** the retaining section (1) is provided with at least one hollow section (6) in which the cavity which communicates with the space (7) between the single glazing panes (2a, 2b) contains drying agent.

8. Glass wall as claimed in Claim 7, **characterised in that** the hollow section (6) containing the drying agent is a galvanised steel section.

9. Glass wall as claimed in at least one of Claims 6 to 8, **characterised in that** each outer single glazing pane (2a, 2b) is laterally fixed by a retaining strip (5) made from anodised aluminium which in each case covers a hollow section (6) containing the drying agent except for a gap (8) for the connection of the cavity to the space (7) between the single glazing panes (2a, 2b).

10. Glass wall as claimed in Claim 9, **characterised in that** a shielding strip (9), preferably also made from anodised aluminium, is disposed between the two retaining strips (5).

11. Glass wall as claimed in at least one of Claims 1 to 9, **characterised in that** a fire-proofing glazing pane (2c) in each case between the external single glazing panes (2a, 2b) with a space between them.

12. Glass wall as claimed in Claim 11, **characterised in that** the fire-proofing glazing panes (2c) are held spaced apart from the outer single glazing panes (2a, 2b) at the vertical joints by a glass fin (3a, 3b) in each case which is sealed by a seal (12) both relative to the adjacent fire-proofing glazing pane (2c) and also relative to the glass fins (3a, 3b).

13. Glass wall as claimed in Claims 11 and 12, **characterised in that** the fireproof glazing pane (2c) is retained on the retaining sections (1) by glass retaining strips (10) which are inserted into grooves (1a) in the respective retaining profile (1) with a seal (11) interposed.

14. Glass wall as claimed in Claim 12 or 13, **characterised in that** the seal (11, 12) is made from transparent silicone.

15. Glass was claimed in at least one of Claims 1 to 14, **characterised in that** at least one of the multiple glazing panes (2) is replaced by a door (13) extending over at least part of the height, wherein the door is pivotably mounted in a shielding frame (14) composed of two vertical and one horizontal frame parts (14a, 14b) and has a leaf frame (15) in which the leaf frame parts as well as the frame parts (14a, 14b) of the frame (14) are constructed corresponding to the horizontal retaining sections (1).

## Revendications

1. Paroi vitrée composée d'au moins deux vitres en verre multicouches (2), qui se composent d'au moins deux vitres simples (2a, 2b) disposées parallèlement à distance l'une de l'autre et retenues par des profilés de maintien (1) horizontaux, de préférence en bois, des lames de verre (3, 34, 3b) étant disposées entre les vitres simples (2a, 2b) pour servir d'éléments d'écartement et étant rendues étanches par un joint (4) aussi bien vis-à-vis de chaque vitre simple (2a, 2b) contiguës que vis-à-vis de la lame de verre (3, 3a, 3b), **caractérisée en ce que** les deux vitres simples (2a, 2b) extérieures sont disposées de niveau avec les profilés de maintien (1).

2. Paroi vitrée selon la revendication 1, **caractérisée en ce qu'**une silicone, de préférence transparente, est utilisée comme joint (4).

3. Paroi vitrée selon l'une au moins des revendications 1 à 2, **caractérisée en ce que** les deux vitres simples (2a, 2b) extérieures sont fixées latéralement au profilé de maintien (1) par au moins une barre de maintien (5).

4. Paroi vitrée selon la revendication 3, **caractérisée en ce que** la barre de maintien (5) et le profilé de maintien (1) sont formés d'un seul tenant.

5. Paroi vitrée selon la revendication 3, **caractérisée en ce que** la barre de maintien (5) est un élément séparé fixé sur le profilé de maintien (1).

6. Paroi vitrée selon la revendication 5, **caractérisée en ce que** la barre de maintien (5) utilisée est un profilé en aluminium anodisé.

7. Paroi vitrée selon l'une au moins des revendications 1 à 6, **caractérisée en ce que** le profilé de maintien (1) est doté d'au moins un profilé creux (6), dont l'espace creux communiquant avec l'espace (7) formé entre les vitres simples (2a, 2b) contient un produit dessiccateur.

8. Paroi vitrée selon la revendication 7, **caractérisée en ce que** le profilé creux (6) contenant le produit dessiccateur est un profilé en acier zingué.

9. Paroi vitrée selon l'une au moins des revendications 6 à 8, **caractérisée en ce que** chaque vitre simple (2a, 2b) extérieure est fixée latéralement par une barre de maintien (5) en aluminium anodisé, qui recouvre un profilé creux (6) contenant le produit dessiccateur à l'exception d'un interstice (8) faisant communiquer l'espace creux avec l'espace (7) formée entre les vitres simples (2a, 2b).

10. Paroi vitrée selon la revendication 9, **caractérisée en ce qu'**il est prévu entre les deux barres de maintien (5) une bande d'occultation (9), de préférence elle aussi en aluminium anodisé.

11. Paroi vitrée selon l'une au moins des revendications 1 à 9, **caractérisée en ce qu'**il est prévu entre les vitres simples (2a, 2b) et à distance de chacune de celles-ci une vitre en verre pare-feu (2c).

12. Paroi vitrée selon la revendication 11, **caractérisée en ce que** les vitres en verre pare-feu (2c) sont retenus sur les joints verticaux à distance des vitres simples (2a, 2b) extérieures par une lame de verre (3a, 3b) qui est rendue étanche par un joint (12) aussi bien vis-à-vis de la vitre en verre pare-feu (2c) contiguë que vis-à-vis des lames de verre (3a, 3b).

13. Paroi vitrée selon les revendications 11 et 12, **caractérisée en ce que** la vitre en verre pare-feu (2c) est retenue sur les profilés de maintien (1) par des parcloses (10) insérées dans des gorges (1a) de chaque profilé de maintien (1) en intercalant un joint (11).

14. Paroi vitrée selon la revendication 12 ou 13, **caractérisée en ce que** le joint (11, 12) se compose de silicone transparent.

15. Paroi vitrée selon l'une au moins des revendications 1 à 14, **caractérisée en ce que** l'une au moins des vitres en verre multicouches (2) est remplacée par une porte (13) qui s'étend sur au moins une partie de la hauteur, qui est supportée de façon pivotante dans un dormant (14) composé de deux parties de châssis verticales et une horizontale (14a, 14b) et qui présente un battant (15) dont les éléments, de même que les éléments (14a, 14b) du dormant (14), sont conformés d'une manière correspondant aux profilés de maintien (1) horizontaux.
